# EUROPÄISCHE PATENTSCHRIFT

(11) **EP 0 279 326 B1**
(45) Veröffentlichungstag und Bekanntmachung des Hinweises auf die Patenterteilung: **15.05.1991**
(21) Anmeldenummer: 88101845.1
(22) Anmeldetag: 09.02.1988
(51) Int. Cl.: A47K 3/22, E05D 3/06

(54) **Faltwand für Badewannen, Duschwannen od. dgl.**
Folding partition for bachtubes, showers or the like
Cloison repliable pour baignoires, douches ou similaires

(30) Priorität: 18.02.1987 DE 8702492 U; 06.11.1987 DE 8714788 U
(43) Veröffentlichungstag der Anmeldung: 24.08.1988
(73) Patentinhaber: SCHULTE DUSCHKABINENBAU GMBH & CO. KG, D-59834 Sundern / Sauerland (DE)
(72) Erfinder: Ullrich, Joachim, Dipl.-Ing., D-5778 Meschede (DE)
(74) Vertreter: von Rohr, Hans Wilhelm, Dipl.-Phys.

(56) Entgegenhaltungen:
- EP-A- 0 177 976
- DE-A- 2 911 728
- DE-B- 1 252 094
- DE-U- 7 612 664
- DE-U- 8 701 832
- GB-A- 1 542 245
- GB-A- 2 106 176

## Beschreibung

Die Erfindung betrifft eine Faltwand für Badewannen, Duschwannen od. dgl. mit den Merkmalen des Oberbegriffs von Anspruch 1.

Die bekannte Faltwand, von der die Erfindung ausgeht (DE-A 2 911 728), kann platzsparend an die Wand des Badezimmers herangeschwenkt werden, wenn man sie nicht benötigt, wobei die Wandelemente durch gegenseitige Verschwenkung zusammenfaltbar sind. Unter Wirkung der miteinander kämmenden Zahnsegmente führen die Wandelemente eine Schwenkbewegung um eine virtuelle Schwenkachse aus und liegen letztlich parallel zueinander. Die Faltmöglichkeiten der Faltwand sind begrenzt, da die Scharniere auf einen Schwenkwinkel von 180° ausgelegt sind. Außerdem sind die mit Zahnsegmenten ausgerüsteten Scharniere der bekannten Faltwände kompliziert aufgebaut und damit störanfällig und in der Herstellung teuer.

Für normale Stellwände ist eine Scharnierkonstruktion bekannt, die eine 360°Schwenkung erlaubt (GB-A 1 542 245). Die Detailkonstruktion mit lediglich aufgesteckten Scharnierelementen und lediglich axial aufgesteckter, nach oben abragender Verbindungsdoppellasche ist für Faltwände bei Badewannen, Duschwannen od. dgl. nicht optimal geeignet. Etwas zweckmäßiger ist da eine weitere bekannte Scharnierkonstruktion (GB-A 2 106 176), bei der die Verbindungsdoppellasche in ein Rahmenteil eines Wandelements seitlich eingerastet wird. Diese Konstruktion ist aber verbindungstechnisch nicht hinreichend belastbar.

Der Erfindung liegt die Aufgabe zugrunde, bei einer Faltwand für Badewannen, Duschwannen od. dgl. mit mindestens zwei Wandelementen eine funktionsmäßig optimale und für Schwenkwinkel bis zu 360° geeignete, gleichwohl aber einfache und kostengünstige Scharnierkonstruktion anzugeben.

Die zuvor aufgezeigte Aufgabe ist bei einer Faltwand mit den Merkmalen des Oberbegriffs von Anspruch 1 durch die Merkmale des kennzeichnenden Teils von Anspruch 1 gelöst. Erfindungsgemäß ist zunächst erkannt worden, daß jedes teilkreisförmige Zahnsegment nur nach beiden Seiten der Hauptebene über einen Winkel von etwas mehr als 90° erstreckt werden muß, um völlig zwanglos eine 360°Schwenkbarkeit zu gewährleisten. Die Konstruktion der Scharniere ist hier nun so getroffen, daß sie nicht zu wesentlichen Wasserdurchtrittsbereichen führt. Außerdem ist die vorgeschlagene Scharnierkonstruktion preisgünstig in Kunststoff realisierbar. Sie ist kräftemäßig hochbelastbar, wie das für entsprechende Faltwände erforderlich ist. Dazu dient insbesonders der hammerkopfartig erweiterte Rastkopf für den Schwenkzapfen, der in einer zusätzlichen Ausnehmung verankert ist und zwischen sich und dem Zahnsegment die Verbindungsdoppellasche festlegt.

Es gibt nun verschiedene Möglichkeiten, die zuvor erläuterte Lehre der Erfindung auszugestalten und weiterzubilden, wozu zunächst auf die dem Anspruch 1 nachgeordneten Ansprüche verwiesen werden darf. Im folgenden werden diese Möglichkeiten aber auch in Verbindung mit der Erläuterung eines bevorzugten Ausführungsbeispiels der Erfindung anhand der Zeichnung näher erläutert. In der Zeichnung zeigt
Fig. 1 in perspektivischer, schematischer Darstellung eine Faltwand hier in der Anwendung bei einer Badewanne,
Fig. 2 in einer Ansicht die aneinander angrenzenden Längsseiten zweier Wandelemente einer Faltwand in den oberen Eckbereichen,
Fig. 3 in einer prinzipiellen, stark schematisierten Darstellung die ineinander eingreifenden Zahnsegmente des Scharniers aus Fig. 2,
Fig. 4 in einer Ansicht einen im Ausführungsbeispiel nach Fig. 2 verwendeten Eckverbinder eines Wandelements,
Fig. 5 den Eckverbinder aus Fig. 4 in einer Ansicht von oben,
Fig. 6 in Draufsicht eine Verbindungsdoppellasche,
Fig. 7 in einer Seitenansicht einen Rastkopf mit Schwenkzapfen,
Fig. 8 den Rastkopf aus Fig. 7 in Draufsicht,
Fig. 9 den Eckverbinder aus Fig. 4 im Vertikalschnitt mit eingesetzter Verbindungsdoppellasche gemäß Fig. 6 und Rastkopf gemäß Fig. 7,
Fig. 10 in einer Seitenansicht entsprechend Fig. 7 ein weiteres Beispiel eines Rastkopfes und
Fig. 11 den Rastkopf aus Fig. 10 in Draufsicht.

Fig. 1 zeigt als Anwendungsbeispiel einer erfindungsgemäßen Faltwand 1 ein Badezimmer mit einer Badewanne 2 in einer von Wänden 3 begrenzten Nische. Die hier dargestellte Faltwand 1 weist drei Wandelemente 4 auf.

Wie Fig. 2 in Verbindung mit Fig. 1 deutlich macht, besteht im hier dargestellten Ausführungsbeispiel ein Wandelement 4 jeweils aus vertikalen Rahmenelementen 5, horizontalen Rahmenelementen 6, die Rahmenelemente 5, 6 in den Eckbereichen verbindenden Eckverbindern 7 und einer in den aus den Rahmenelementen 5, 6 und den Eckverbindern 7 gebildeten Rahmen eingesetzten Abschirmplatte 8. Im hier dargestellten und insoweit bevorzugten Ausführungsbeispiel sind die Rahmenelemente 5, 6 als Aluminiumprofile, insbesondere Aluminium-Hohlprofile ausgeführt, bestehen die Eckverbinder 7 aus thermoplastischem Kunststoff und besteht auch die Abschirmplatte 8 aus thermoplastischem Kunststoff.

Im übrigen läßt Fig. 1 noch erkennen, daß bei der hier dargestellten Faltwand 1 in der an sich üblichen Weise zum Anschluß an eine Wand 3 ein einem vertikalen Rahmenelement 5 eines Wandelements 4 entsprechendes Wandanschlußelement 9 vorgesehen ist. An diesem Wandanschlußelement 9 ist ein Wandelement 4 schwenkbar angelenkt.

Die Wandelement 4 sind an den aneinander angrenzenden Längsseiten im oberen und unteren Eckberiech über Scharniere 10 schwenkbar miteinander verbunden. In der Zeichnung ist nicht dargestellt, ggf. ist es aber möglich, daß der Spalt zwischen den Wandelementen 4 mittels einer durchlaufenden Dichtung abgedichtet ist.

Aus den Fig. 2 und 3 ergibt sich im Zusammenhang, daß hier jedes Scharnier 10 jeweils ein mit einem Wandelement 4 verbundenes, in einer zur Hauptebene der Wandelemente 4 senkrechten Ebene liegendes, teilkreisförmiges Zahnsegment 11 sowie eine Verbindungsdoppellasche 12 aufweist. Die Fig. 2 und 3 zeigen sehr deutlich, daß die Zahnsegmente 11 miteinander in Kämmeingriff stehen, wobei die Verbindungsdoppellasche 12 um in den jeweiligen Kreismittelpunkten der Zahnsegmente 11 liegende Schwenkachsen mit den beiden Wandelementen 4 schwenkbar verbunden ist und so die Zahnsegmente 11 miteinander im Kämmeingriff hält. Der Kämmeingriff der Zahnsegmente 11 führt dazu, daß sich für die Wandelemente 4 beim Schwenken eine virtuelle Schwenkachse ergibt, so daß sich die Wandelemente 4 ohne weiteres parallel nebeneinander schwenken lassen.

Erfindungsgemäß ist nun, wie Fig. 3 deutlich macht, jedes teilkreisförmige Zahnsegment 11 so gestaltet, daß es sich von der Hauptebene des Wandelements 4 aus nach beiden Seiten der Hauptebene über einen Winkel von etwas mehr als 90° erstreckt. Dies bedeutet, daß die beiden Wandelemente 4, die über die Scharniere 10 mit den so gestalteten Zahnsegmenten 11 miteinander verbunden sind, ohne weiteres nach beiden Seiten der Hauptebene über einen Winkel von 180° gegeneinander geschwenkt werden können. Insgesamt ist also ein Schwenkwinkel von 360° der beiden so miteinander verbundenen Wandelemente 4 gegeneinander gewährleistet.

In konstruktiver Hinsicht empfiehlt es sich, daß jedes Zahnsegment 11 im Eckbereich am entsprechenden Wandelement 4 einstückig ausgeformt ist. Handelt es sich beim Wandelement 4 um ein Wandelement mit einem allseits geschlossenen, umlaufenden Rahmen aus Kunststoff, so kann das Zahnsegment 11 ohne weiteres am Rahmen selbst ausgeformt sein. Handelt es sich um ein, wie zuvor erläutert und üblich, aus Rahmenelementen 5, 6 und Eckverbindern 7 sowie einer Abschirmplatte 8 zusammengesetztes Wandelement 4, so empfiehlt es sich, das Zahnsegment 11 am Eckverbinder 7 einstückig auszuformen. Das empfiehlt sich insbesondere deshalb, weil üblicherweise der Eckverbinder 7 aus Kunststoff, insbesondere aus thermoplastischem Kunststoff besteht, so daß das Zahnsegment 11 hier ohne große Schwierigkeiten einstückig angeformt bzw. ausgeformt werden kann. Im Gegensatz zu den aus vielen Einzelteilen aufgebauten Scharnierkonstruktionen des Standes der Technik ist dies die Voraussetzung für eine erfindungsgemäß sehr einfache Scharnierkonstruktion.

Weiter empfiehlt es sich, daß im Eckbereich, insbesondere im Eckverbinder 7, oberhalb (oder unterhalb) des Zahnsegments 11 eine teilkreisbogenförmige Ausnehmung 13 vorgesehen ist und daß ein Endbereich 14 der Verbindungsdoppellasche 12 an die Kontur der Ausnehmung 13 angepaßt und in der Ausnehmung 13 angeordnet ist. Diese konstruktive Anpassung läßt sich aus der Fig. 2 in Verbindung mit den Fig. 4, 5 und 6 besonders deutlich entnehmen.

Wie Fig. 6 in einer Draufsicht der Verbindungsdoppellasche 12 zeigt, weist diese nach bevorzugter Lehre zwei teilkreisförmige Endbereiche 14 und einen kurzen, geraden Verbindungsbereich 15 auf. Fig. 2 zeigt, daß in zusammengebautem Zustand die Verbindungsdoppellasche 12 in der Ausnehmung 13 oberhalb der beiden Zahnsegmente 11 liegt. Das gilt für ein im oberen Eckbereich liegendes Scharnier 10, umgekehrt ist die Anordnung zweckmäßigerweise bei einem im unteren Eckbereich liegenden Scharnier 10.

Fig. 5 läßt in Verbindung mit Fig. 9 erkennen, daß nach insoweit bevorzugter Lehre das Zahnsegment 11 im Kreismittelpunkt eine Einstecköffnung 16 aufweist und daß in die Einstecköffnung 16 ein die Schwenkachse für die Verbindungsdoppellasche 12 bildender Schwenkzapfen 17 einsteckbar, einpreßbar oder auch einschraubbar ist. Der Begriff Einstecköffnung 16 ist also lediglich funktionell zu verstehen, die Einstecköffnung 16 könnte auch eine Gewindebohrung od. dgl. sein.

Fig. 7 und Fig. 9 zeigen im Zusammenhang, daß im hier dargestellten und bevorzugten Ausführungsbeispiel der Schwenkzapfen 17 am Ende mit federnd nach außen zurückschnappenden Widerhaken 18 versehen und, vorzugsweise, im Bereich der Widerhaken 18 mit in Längsrichtung verlaufenden Federschlitzen 19 versehen ist. Insbesondere empfiehlt sich diese Konstruktion, wenn der Schwenkzapfen 17 aus elastischem, insbesondere thermoplastischem Kunststoff besteht. Durch einfaches Einstecken des Schwenkzapfens 17 in die Einstecköffnung 16 bis in die in Fig. 9 erkennbare Rastausnehmung 20 im Eckverbinder 7 kann der Schwenkzapfen 17 mit dem Eckverbinder 7 fest verbunden werden. Selbstverständlich kann der Schwenkzapfen selbst auch einstückig am Eckverbinder 7 angeformt sein, beispielsweise in den Fig. 4 und 9 nach oben abragen, so daß die Verbindungsdoppel lasche 12 nur noch von oben her auf den Schwenkzapfen 17 aufgestellt werden müßte. Auch könnte die Verbindungsdoppellasche 12 ihrerseits mit einstückig angeformten, nach unten abragenden Schwenkzapfen 17 versehen sein, so daß durch einfaches Aufrasten der Verbindungsdoppellasche 12 auf die Zahnsegmente 11 die gewünschte Schwenkverbindung hergestellt wäre.

Eine besonders zweckmäßige und mit einfachen Mitteln besonders hoch belastbare Verbindung läßt sich dann schaffen, wenn der Schwenkzapfen 17 an einem hammerkopfartig erweiterten, vorzugsweise etwa kreisförmigen Rastkopf 21 angebracht bzw. ausgeformt ist und wenn bei eingestecktem Schwenkzapfen 17 die Verbindungsdoppellasche 12 zwischen dem Zahnsegment 11 und dem entsprechenden Rastkopf 21 liegt. Diese Anordnung ist in Fig. 2 für beide Teile des Scharniers 10 sehr gut zu erkennen. In Fig. 2 und Fig. 4 ist ferner gut zu erkennen, daß im Eckbereich, insbesondere also im hier dargestellten Eckverbinder 7, oberhalb (oder unterhalb) der Ausnehmung 13 für die Verbindungsdoppellasche 12 eine weitere Ausnehmung 22 für den Rastkopf 21 vorgesehen ist. Im hier dargestellten Ausführungsbeispiel setzt sich die Ausnehmung 13 mit gleicher Größe und Kontur in die Ausnehmung 22 fort, das muß aber durchaus nicht immer so sein.

In den Fig. 10 und 11 ist eine alternative Gestaltung des Rastkopfes 21 gezeigt, durch den die maximalen Flächenpressungen an den Zahnsegmenten 11 benachbarter Wandelemente 4 erheblich vermindert werden. Diese Konstruktion zeichnet sich dadurch aus, daß der Rastkopf 21 als teilkreisförmiges, sich von der Hauptebene des Wandelements 4 aus nach beiden Seiten über einen Winkel von etwas mehr als 90° erstreckendes Zahnsegment ausgeführt ist und daß so auch die Rastköpfe 21 benachbarter Wandelemente 4 miteinander in Kämmeingriff stehen. Damit werden die Rastköpfe 21 benachbarter Wandelemente ebenfalls als Zahnsegmente zur Kraftübertragung bei Schwenkbewegung genutzt.

Beim hier dargestellten Ausführungsbeispiel einer Faltwand 1 ist die mechanische Belastbarkeit weiter dadurch erheblich erhöht, daß der Rastkopf 21 selbst mit dem Eckbereich, insbesondere dem Eckverbinder 7, verbindbar ist. Diese eigenständige Verbindung des Rastkopfes 21 mit dem Eckverbinder 7 läßt sich natürlich auf ganz unterschiedliche Arten verwirklichen, Beispielsweise könnte der Rastkopf 21 einfach mit dem Eckverbinder 7 selbst verschraubt sein. Im hier dargestellten und insoweit bevorzugten Ausführungsbeispiel ist aber zu erkennen, daß der Rastkopf 21 ein seitlich abragendes Verbindungsteil 23 zur Verbindung mit dem Eckbereich, insbesondere dem Eckverbinder 7, aufweist. Das zeigen die Fig. 7 und 8 sehr deutlich. Für die Verbindung des Verbindungsteils 23 mit dem Eckverbinder 7 bestehen wiederum viele Möglichkeiten, die von Form und Größe des Verbindungsteils 23 abhängig sind. Konstruktiv besonders einfach und preisgünstig und funktionell sehr zweckmäßig ist es, daß im hier dargestellten Ausführungsbeispiel das Verbindungsteil 23 einen vom Rastkopf 21 abragenden, geraden Verbindungsbereich 24 und einen anschließenden, teilkreisförmig erweiterten Endbereich 25 aufweist. Zu dieser Gestaltung des Verbindungsteils 23 am Rastkopf 21 korrespondiert die Gestaltung des Eckverbinders 7, die in Fig. 5 zu erkennen ist und sich dadurch auszeichnet, daß in der Hauptebene des Wandelements 4 auf der von der Längsseite abgewandten Seite der Ausnehmung 22 für den Rastkopf 21 eine in der Form dem Verbindungsteil 23 des Rastkopfs 21 angepaßte Verbindungsausnehmung 26 zur Aufnahme des Verbindungsteils 23 des Rastkopfs 21 vorgesehen ist. Ein Vergleich der Fig. 5 und 8 macht deutlich, daß das Verbindungsteil 23 paßgenau in die Verbindungsausnehmung 26 von oben her eingesteckt werden kann. Den Endzustand des komplettierten Scharniers 10 läßt Fig. 2, läßt aber auch Fig. 9 sehr gut erkennen.

Die Fig. 10 und 11 zeigen eine Alternativlösung für die Gestaltung des Verbindungsteils 23 bezüglich des Eckverbinders 7, die dadurch gekennzeichnet ist, daß das Verbindungsteil 23 gerade vom Rastkopf 21 abragt und eine Durchstecköffnung 28 für eine Befestigungsschraube od. dgl. aufweist, und vorzugsweise, daß am Verbindungsteil 23, vorzugsweise um die Durchstecköffnung 28 herum, ein Steckelement 29 angeordnet und in eine entsprechende Steckfassung am Eckverbinder 7 klemmend einsteckbar ist. Diese Gestaltung korrespondiert insbesondere zu der Zahnsegment-Ausführung des Rastkopfes 21, die oben geschildert worden ist. Diese Zahnsegment-Ausführung bedingt nämlich eine möglichst feste Verbindung des Rastkopfes 21 mit dem Eckverbinder 7. Diese Anforderung wird im Ausführungsbeispiel nach den Fig. 10 und 11 noch besser erfüllt als im Ausführungsbeispiel nach den Fig. 5 und 8. Die Steckfassung am Eckverbinder 7, die hier nicht dargestellt ist, dient der klemmenden Aufnahme des Steckelements 29 und damit der exakten Vorpositionierung des Rastkopfes 21. Anschließend wird dann die nicht dargestellte Befestigungsschraube durch die Durchstecköffnung 28 gesteckt und in einer Schraubfassung entweder im Eckverbinder 7 oder in dem entsprechenden Rahmenelement verschraubt.

Im hier dargestellten und bevorzugten Ausführungsbeispiel ist einerseits die Herstellung der einzelnen Teile sehr kostengünstig, ist andererseits der Zusammenbau der Faltwand 1 extrem einfach. Zum schwenkbaren Verbinden zweier Wandelemente 4 müssen nur die beiden Wandelemente 4 wie in Fig. 2 gezeigt nebeneinander angeordnet werden. Die Lage der Wandelemente 4 läßt sich vorab schon durch die miteinander in Eingriff stehenden Zahnsegmete 11 vorgeben. Nun muß nur die Verbindungsdoppellasche 12 von oben her in die konturmäßig angepaßten Ausnehmungen 13 in den beiden Eckverbindern 7 eingelegt werden. Anschließend werden die beiden Rastköpfe 21 mit den nach unten abragenden Schwenkzapfen 17 von oben her aufgesteckt, bis die Widerhaken 18 der Schwenkzapfen 17 in die Rastausnehmungen 20 der Eckverbinder 7 einrasten. Gleichzeitig ist dabei das Verbindungsteil 23 des jeweiligen Rastkopfs 21 in die Verbindungsausnehmung 26 des jeweiligen Eckverbinders 7 eingeführt worden, so daß sich eine feste Verbindung des Rastkopfs 21 und damit des Schwenkzapfens 17 mit dem Eckverbinder 7 ergibt, die insbesondere den im wesentlichen in horizontaler Richtung auftretenden Kräften vollauf gewachsen ist.

Eine weitere Besonderheit der erfindungsgemäßen Konstruktion läßt nun noch Fig. 9 erkennen. Hier gilt, daß der Eckverbinder 7 mit einem vertikalen Rahmenelement 5 des Wandelements 4 durch eine parallel zum Rahmenelement 5 gerichtete Befestigungsschraube od. dgl. verbindbar ist, daß dazu der Eckverbinder 7 in der Verbindungsausnehmung 26 eine, vorzugsweise angesenkte Druchstecköffnung 27 aufweist und daß die Durchstecköffnung 27 von Verbindungsteil 23 des Rastkopfs 21 abdeckbar ist. Der aus anderem Grunde mit dem Verbindungsteil 23 versehene Rastkopf 21 dient so gleichzeitig der optisch eleganten Abdeckung der in die Durchstecköffnung 27 eingesteckten und in das Rahmenelement 5 eingeschraubten Befestigungsschraube. Eine zweifelsohne designerisch besonders elegante Lösung. Gleichzeitig ist diese Lösung auch deswegen zweckmäßig, weil sich an der Oberseite des Scharniers 10 nur glatte Flächen bieten, die also leicht zu reinigen sind.

Nicht dargestellt ist in der Zeichnung, daß die erfindungsgemäß verwirklichte Konstruktion des Scharniers die Möglichkeit bietet, daß zwischen der Verbindungsdoppellasche und den Eckbereichen bzw. Eckverbindern und/oder Zahnsegmenten und/oder den Rastköpfen Rastungen für wesentliche Winkelstellungen der Wandelemente zueinander, insbesondere für die Winkelstellungen 0°, ± 90°, ± 180°, vorgesehen sind. Derartige Rastungen können durch abgerundete Nut/Nockenverbindungen bzw. entsprechende Nut/Leistenverbindungen realisiert werden. Beispielsweise können je Kreisbereich der Verbindungsdoppellasche 4 in einem Abstand von jeweils 90° angeordnete kugelsegmentförmige Nocken und im Eckverbinder entsprechend verteilt angeordnete kugelschalenförmige Nuten vorgesehen sein.

Lediglich in Fig. 1 ist angedeutet, daß nach bevorzugter Lehre der Erfindung das Wandanschlußelement 9 mit Endkappen 30 versehen ist und daß die Endkappen 30 mit Ausnahme der Anschlußmöglichkeit für ein horizontales Rahmenelement konstruktiv mit den Eckverbindern 7 übereinstimmen. Generell gilt ferner, daß es zweckmäßig ist, wenn die Eckverbinder 7 und/oder die Endkappen 30 aus Kunststoff, insbesondere einem thermoplastischen Kunststoff, bestehen.

## Patentansprüche

1. Faltwand (1) für Badewannen (2), Duschwannen od. dgl. mit mindestens zwei Wandelementen (4), wobei, vorzugsweise, ein Wandelement (4) aus vertikalen und horizontalen Rahmenelementen (5, 6), die Rahmenelemente (5, 6) in den Eckbereichen verbindenden Eckverbindern (7) und einer in den aus Rahmenelementen (5, 6) und Eckverbindern (7) gebildeten Rahmen eingesetzten Abschirmplatte (8) besteht, wobei die Wandelemente (4) an den aneinander angrenzenden Längsseiten im oberen und unteren Eckbereich über Scharniere (10) schwenkbar miteinander verbunden sind und wobei ggf. der Spalt zwischen den Wandelementen (14) mittels einer durchlaufenden Dichtung abgedichtet ist, wobei jedes Scharnier (10) jeweils ein mit einem Wandelement (4) verbundenes, in einer zur Hauptebene der Wandelemente (4) senkrechten Ebene liegendes, teilkreisförmiges Zahnsegment (11) sowie eine Verbindungsdoppellasche (12) aufweist, wobei die, vorzugsweise an den Eckverbindern (7) ausgeformten Zahnsegmente (11) miteinander in Kämmeingriff stehen, wobei die Verbindungsdoppellasche (12) um in den jeweiligen Kreismittelpunkten der Zahnsegmente (11) liegende Schwenkachsen mit den beiden Wandelementen (4) schwenkbar verbunden ist und so die Zahnsegmente (11) miteinander in Kämmeingriff hält, wobei das Zahnsegment (11) im Kreismittelpunkt eine Einstecköffnung (16) aufweist, und wobei in die Einstecköffnung (16) ein die Schwenkachse für die Verbindungsdoppellasche (12) bildendes Verbindungsmittel einführbar ist, **dadurch gekennzeichnet**, daß jedes teilkreisförmige Zahnsegment (11) sich von der Hauptebene des Wandelements (4) aus nach beiden Seiten der Hauptebene über einen Winkel von etwas mehr als 90° erstreckt, daß im Eckbereich, insbesondere im Eckverbinder (7), oberhalb (oder unterhalb) des Zahnsegments (11) eine vorzugsweise teilkreisförmige Ausnehmung (13) vorgesehen ist und ein Endbereich (14) der Verbindungsdoppellasche (12), vorzugsweise an die Kontur der Ausnehmung (13) angepaßt, in der Ausnehmung (13) angeordnet ist, daß das Verbindungsmittel als einsteckbarer Schwenkzapfen (17) ausgeführt und der Schwenkzapfen (17) an einem hammerkopfartig erweiterten, vorzugsweise etwa kreisförmigen Rastkopf (21) angebracht bzw. ausgeformt ist, daß bei eingestecktem Schwenkzapfen (17) die Verbindungsdoppellasche (12) zwischen dem Zahnsegment (11) und dem entsprechenden Rastkopf (21) liegt und daß im Eckbereich, insbesondere im Eckverbinder (7), oberhalb (bzw. unterhalb) der Ausnehmung (13) für die Verbindung:doppellasche (12) eine weitere Ausnehmung (22) für den Rastkopf (21) vorgesehen ist.

2. Faltwand (1) nach Anspruch 1, dadurch gekennzeichnet, daß der Schwenkzapfen (17) am Ende mit federnd nach außen zurückschnappenden Widerhaken (18) versehen und, vorzugsweise, im Bereich der Widerhaken (18) mit in Längsrichtung verlaufenden Federschlitzen (19) versehen ist.

3. Faltwand (1) nach Anspruch 1 oder 2, dadurch gekennzeichnet, daß der Rastkopf (21) als teilkreisförmiges, sich von der Hauptebene des Wandelements (4) aus nach beiden Seiten über einen Winkel von etwas mehr als 90° erstreckendes Zahnsegment ausgeführt ist und daß so auch die Rastköpfe (21) benachbarter Wandelemente (4) miteinander in Kämmeingriff stehen.

4. Faltwand (1) nach einem der Ansprüche 1 bis 3, dadurch gekennzeichnet, daß der Rastkopf (21) selbst mit dem Eckbereich, insbesondere dem Eckverbinder (7), verbindbar ist.

5. Faltwand (1) nach Anspruch 4, dadurch gekennzeichnet, daß der Rastkopf (21) ein seitlich abragendes Verbindungsteil (23) zur Verbindung mit dem Eckbereich, insbesondere dem Eckverbinder (7), aufweist.

6. Faltwand (1) nach Anspruch 5, dadurch gekennzeichnet, daß das Verbindungsteil (23) einen vom Rastkopf (21) abragenden, geraden Verbindungsbereich (24) und einen anschließenden, hammerkopfartig, insbesondere teilkreisförmig erweiterten Endbereich (25) aufweist oder daß das Verbindungsteil (23) gerade vom Rastkopf (21) abragt und eine Durchstecköffnung (28) für eine Befestigungsschraube od. dgl. aufweist, und, vorzugsweise, daß am Verbindungsteil (23), vorzugsweise um die Durchstecköffnung (28) herum, ein Steckelement (29) angeordnet und in eine entsprechende Steckfassung am Eckverbinder (7) klemmend einsteckbar ist.

7. Faltwand (1) nach Anspruch 5 oder 6, dadurch gekennzeichnet, daß in der Hauptebene des Wandelements (4) auf der von der Längsseite abgewandten Seite der Ausnehmung (22) für den Rastkopf (21) eine in der Form dem Verbindungsteil (23) des Rastkopfs (21) angepaßte Verbindungsausnehmung (26) zur Aufnahme des Verbindungsteils (23) des Rastkopfs (21) vorgesehen ist.

8. Faltwand (1) nach Anspruch 7, dadurch gekennzeichnet, daß der Eckverbinder (7) mit einem vertikalen Rahmenelement (5) des Wandelements (4) durch eine parallel zum Rahmenelement (5) gerichtete Befestigungsschraube od. dgl. verbindbar ist, daß dazu der Eckverbinder (7) in der Verbindungsausnehmung (26) eine, vorzugsweise angesenkte Durchstecköffnung (27) aufweist und daß die Durchstecköffnung (27) vom Verbindungsteil (23) des Rastkopfs (21) abdeckbar ist.

9. Faltwand (1) nach einem der Ansprüche 1 bis 8, dadurch gekennzeichnet, daß zwischen der Verbindungsdoppellasche und den Eckbereichen bzw. Eckverbindern und/oder den Zahnsegmenten und/oder den Rastköpfen Rastungen für wesentliche Winkelstellungen der Wandelemente zueinander, insbesondere für dieWinkelstellungen 0°, ± 90°, ± 180°, vorgesehen sind.

10. Faltwand (1) nach einem der Ansprüche 1 bis 9, wobei zum Anschluß an eine Wand ein einem vertikalen Rahmenelement eines Wandelements entsprechendes Wandanschlußelement vorgesehen ist, dadurch gekennzeichnet, daß das Wandanschlußelement (9) mit Endkappen (30) versehen ist und daß die Endkappen (30) mit Ausnahme der Anschlußmöglichkeit für ein horizontales Rahmenelement konstruktiv mit den Eckverbindern (7) übereinstimmen.

## Claims

1. A folding partition (1) for baths (2), showers or the like, with at least two partition units (4), in which, preferably, a partition unit (4) consists of vertical and horizontal frame units (5, 6), corner connectors (7) connecting the frame units (5, 6) together at the corner regions, and a screening plate (8) inserted into the frame formed by the frame units (5, 6) and the corner connectors (7), in which at their mutually-adjacent longer edges the partition units (4) are swivellably connected to one another in the regions of their upper and lower corners by hinges (10), and in which the gap between the partition units (4) may be sealed off by means of a continuous seal, in which each hinge (10) possesses circular arc-shaped toothed segments (11) each of which is connected to one partition unit (4) and lies in a plane at right angles to the main plane of the partition units (4), and also possesses a double-loop connector (12), in which the toothed segments (11), preferably formed onto the corner connectors (7), are in mesh with one another, in which the double-loop connector (12) is swivellably connected to the two partition units (4) around swivel axes located at the centres of circles of each of the toothed segments (11) and so holds the toothed segments (11) together in mesh, in which the toothed segment (11) possesses an insertion opening (16) at the central point of its circle, and in which a connection means forming the swivel axis for the double-loop connector (12) can be introduced into the insertion opening (16), *characterized in that* each toothed segment (11) of part-circle shape extends from the main plane of the partition unit (4) over an angle of rather more than 90° to both sides of the main plane, that in the corner region, and particularly in the corner connector (7), a recess (13) preferably of circular arc shape is provided above (or below) the toothed segment (11) and an end portion (14) of the double-loop connector (12), preferably adapted to the contour of recess (13), is located in recess (13), that the connection means is constructed as an insertable swivel peg (17) and the swivel peg (17) is mounted or formed onto a locking head (21), expanded like a hammer head and preferably of approximately circular shape, that the double-loop connector (12) lies between the toothed segment (11) and the corresponding locking head (21) when the swivel plug (17) is inserted, and that in the corner region, particularly in the corner connector (7), a further recess (22) for the locking head (21) is provided above (or below) the recess (13) for the double-loop connector (12).

2. A folding partition (1) according to Claim 1, *characterized in that* the swivel peg (17) is provided at its end with a springy outwardly-snapping barb (18) and, preferably, with a spring slot (19) extending in a longitudinal direction in the region of the barb (18).

3. A folding partition (1) according to Claim 1 or 2, *characterized in that* locking head (21) is produced as a toothed segment of circular sector shape, extending from the main plane of partition unit(4) over an angle of somewhat more than 90° on both sides, and that thus the locking heads (21) of adjacent partition units (4) are also in mesh with one another.

4. A folding partition (1) according to one of Claims 1 to 3, *characterized in that* the locking head (21) itself can be connected to the corner region, and especially to the corner connector (7).

5. A folding partition (1) according to Claim 4, *characterized in that* locking head (21) possesses a connector (23) projecting at the side for connection to the corner region, and especially to the corner connector (7).

6. A folding partition (1) according to Claim 5, *characterized in that* the connector (23) possesses a straight connection portion (24) projecting from the locking head (21) and an adjacent end portion (25), similar to a hammer head and particularly enlarged in circular sector shape, or that the connector (23) projects directly from the locking head (21) and possesses an insertion opening (28) for a fastening screw or the like, and, preferably, that an insertion unit (29) is located on connector (23), preferably surrounding the insertion opening (28), and can be inserted and clamped into a corresponding insertion recess on corner connector (7).

7. A folding partition (1) according to Claim 5 or 6, *characterized in that* in the main plane of partition unit (4), on the side of recess (22) for locking head (21) that faces away from the longitudinal side, a connecting recess (26) matched to the shape of connector (23) of locking head (21) is provided for the reception of connector (23) of locking head (21).

8. A folding partition (1) according to Claim 7, *characterized in that* the corner connector (7) can be connected to a vertical frame unit (5) of the partition unit (4) by a fastening screw or the like directed parallel to frame unit (5), that for this purpose the corner connector (7) has a preferably counterbored insertion opening (27) in the connecting recess (26), and that insertion opening (27) can be covered over by connector (23) of locking head (21).

9. A folding partition (1) according to one of Claims 1 to 8, *characterized in that* click-stops are provided between the double-loop connector and the corner areas or corner connectors and/or toothed segments and/or locking heads for important angular positions of the partition units relatively to one another, particularly for the angular positions 0°, ± 90°, and ± 180°.

10. A folding partition (1) according to one of Claims 1 to 9, in which a wall-connection unit corresponding to a vertical frame unit of a partition unit is provided for connection to a wall, *characterized in that* the wall-connection unit (9) is provided with end caps (30) and that, apart from the opportunity offered to make connection to a horizontal frame unit, the end caps (30) constructively match the corner connections (7).

## Revendications

1. Cloison en accordéon (1) destinée à des baignoires (2), à des douches ou analogues, comprenant au moins deux éléments (4) faisant office de parois, dans laquelle, de préférence, un élément (4) faisant office de paroi est constitué par des éléments verticaux et horizontaux (5, 6) faisant office de châssis, de raccords de coins (7) reliant les éléments (5, 6) faisant office de châssis dans les zones de coins et d'une plaque de protection (8) insérée dans le châssis formé par les éléments (5, 6) faisant office de châssis et par les raccords de coins (7); les éléments (4) faisant office de parois sont raccordés l'un à l'autre en pivotement sur leurs côtés longitudinaux mutuellement adjacents, dans les zones de coins supérieure et inférieure, par l'intermédiaire de charnières (10), la fente ménagée entre les éléments (4) faisant office de parois étant facultativement étanchée au-moyen d'un joint étanche périphérique; chaque charnière (10) présente chaque fois un segment denté (11) en forme de cercle partiel, disposé dans un plan perpendiculaire au plan principal des éléments (4) faisant office de parois et relié à un élément (4) faisant office de paroi, ainsi qu'un double collier de liaison (12); les segments dentés (11) façonnés, de préférence, sur les raccords de coins (7) se trouvent mutuellement engrenés à la manière des dents d'un peigne; le double collier de liaison (12) est relié en pivotement aux deux éléments (4) faisant office de parois autour de l'axe de pivotement situé en chaque centre du cercle constitués par les segments dentés (11), maintenant ainsi les segments dentés (11) en engrènement mutuel à la manière des dents d'un peigne; le segment denté (11) présente une ouverture d'enfichage (16) disposée au centre du cercle, un moyen de liaison constituant l'axe de pivotement pour le double collier de liaison (12) pouvant être guidé dans l'ouverture d'enfichage (16), **caractérisée en ce que** chaque segment denté (11) en forme de cercle partiel s'étend, à partir du plan principal de l'élément (4) faisant office de paroi, des deux côtés du plan principal, sur un angle quelque peu supérieur à 90°; **en ce que**, dans la zone de coin, en particulier, dans le raccord de coin (7), on prévoit par-dessus (par-dessous) le segment denté (11) un évidement (13), de préférence, en forme de cercle partiel et **en ce qu**'une zone terminale (14) du double collier de liaison (12) est disposée dans l'évidement (13), de préférence, adaptée au contour de l'évidement (13); **en ce que le** moyen de liaison est réalisé en forme de tourillon de pivotement (17) apte à l'enfichage et **en ce que** le tourillon de pivotement (17) est appliqué ou façonné sur une tête à cran d'arrêt (21) élargie à la manière d'une tête de marteau, de préférence, approximativement circulaire; **en ce que,** lorsque le tourillon de pivotement (17) est enfiché, le double collier de liaison (12) est situé entre le segment denté (11) et la tête à cran d'arrêt (21) correspondante et **en ce que**, dans la zone de coin, en particulier, dans le raccord de coin (7), on prévoit par-dessus (par-dessous) l'évidement (13) destiné au double collier de liaison (12), un autre évidement (22) destiné à la tête à cran d'arrêt (21).

2. Cloison à accordéon (1) selon la revendication 1, **caractérisée en ce que** les tourillons de pivotement (17) sont munis, a leurs extrémités, de barbes (18) qui se détendent vers l'extérieur à la manière d'un ressort et **en ce que**, de préférence, on prévoit dans la zone de la barbe (18) des fentes (19) destinées à un ressort et qui s'étendent en direction longitudinale.

3. Cloison à accordéon (1) selon la revendication 1 ou 2, **caractérisée en ce que** la tête à cran d'arrêt (21) est réalisée en un segment denté en forme de cercle partiel, s'étendant depuis le plan principal de l'élément (4) faisant office de paroi, des deux côtés, selon un angle quelque peu supérieur à 90° et **en ce que** les têtes à cran d'arrêt (21) d'éléments voisins (4) faisant office de parois se trouvent également mutuellement engrenées à la manière des dents d'un peigne.

4. Cloison à accordéon (1) selon l'une quelconque des revendications 1 à 3, **caractérisée en ce que** la tête à cran d'arrêt (21) peut elle-même être reliée à la zone de coin, en particulier, au raccord de coin (7).

5. Cloison à accordéon (1) selon la revendication 4, **caractérisée en ce que** la tête à cran d'arrêt (21) présente un élément (23) faisant office de liaison qui fait saillie latéralement, destiné à venir se relier avec la zone de coin, en particulier, avec le raccord de coin (7).

6. Cloison à accordéon (1) selon la revendication 5, **caractérisée en ce que** l'élément (23) faisant office de liaison présente une zone de liaison rectiligne (24) qui fait saillie à l'écart de la tête à cran d'arrêt (21), ainsi qu'un zone terminale contiguë (25) agrandie et en forme de tête de marteau, en particulier en forme de cercle partiel ou **en ce que** l'élément (23) faisant office de liaison fait saillie de façon rectiligne à l'écart de la tête à cran d'arrêt (21) et présente une ouverture traversante (28) destinée à une vis de fixation ou analogues et, de préférence, **en ce que**, sur l'élément de liaison (23), de préférence, autour de l'ouverture traversante (28), est disposé un élément d'enfichage (29) qui peut venir s'enficher par blocage dans une douille correspondante de connexion et pratiquée dans le raccord de coin (7).

7. Cloison en accordéon (1) selon la revendication 5 ou 6, **caractérisée en ce qu'**on prévoit, dans le plan principal de l'élément (4) faisant office de paroi, du côté-de l'évidement (22) destiné à la tête à cran d'arrêt (21), qui se détourne du côté longitudinal, un évidement de liaison (26) adapté à la forme de l'élément (23) faisant office de liaison de la tête à cran d'arrêt pour que vienne s'y loger l'élément (23) faisant office de liaison de la tête à cran d'arrêt (21).

8. Cloison à accordéon (1) selon la revendication 7, **caractérisée en ce qu'**on peut relier le raccord de coin (7) à un élément vertical (5) faisant office de châssis de l'élément (4) faisant office de paroi par une vis de fixation ou analogues, dirigée parallèlement à l'élément (5) faisant office de châssis; **en ce que**, à cet effet, le raccord de coin (7) présente, dans l'évidement de liaison (26) une ouverture traversante (27), de préférence, chanfreinée et **en ce que** l'ouverture traversante (27) peut être recouverte par l'élément (23) faisant office de liaison de la tête à cran d'arrêt (21).

9. Cloison à accordéon (1) selon l'une quelconque des revendications 1 à 8, **caractérisée en ce qu'**on prévoit, entre le double collier de liaison et les zones de coins ou les raccords de coins et/ou les segments dentés et/ou les têtes à cran d'arrêt, des encliquetages destinés à des positions angulaires essentielles des éléments faisant office de parois l'un par rapport à l'autre, en particulier, pour les positions angulaires correspondant à 0°, plus ou moins 90° et plus ou moins 180°.

10. Cloison à accordéon (1) selon l'une quelconque des revendications 1 à 9, dans laquelle on prévoit, pour la liaison à un mur, un élément faisant office de raccordement à un mur correspondant à un élément vertical faisant office de châssis d'un élément faisant office de paroi, **caractérisée en ce que** l'élément (9) de raccordement à un mur est muni de caches terminaux (30), **en ce que** les caches terminaux (30) conviennent, quant à la construction, aux raccords de coins (7), à l'exclusion d'une possibilité de raccordement pour un élément horizontal faisant office de châssis.
